# EUROPÄISCHE PATENTANMELDUNG

(11) **EP 0 236 958 A2**
(43) Veröffentlichungstag der Anmeldung: **16.09.1987**
(21) Anmeldenummer: 87103162.1
(22) Anmeldetag: 05.03.1987
(51) Int. Cl.: H01Q 15/14, H05K 9/00, H01Q 15/18

(54) **Anordbarer Retroreflektor für die Reflexion von elektromagnetischen Strahlen**

(30) Priorität: 10.03.1986 DE 8606540 U
(71) Anmelder: Helmut K. Pinsch GmbH & Co., D-22761 Hamburg (DE)
(72) Erfinder: Hatje, Günter H., D-200 Hamburg 65 (DE)
(74) Vertreter: Richter, Werdermann & Gerbaulet

(57) **Zusammenfassung**

Anordbarer Retroreflektor für die Reflexion von elektromagnetischen strahlen, der dazu geeignet ist, elektromagnetische Strahlung, die zur nachhaltigen Beeinflussung magnetischer oder sonstiger Datenträger geeignet wäre, durch Reflexion oder Absorption zu zerstören, wobei der Retroreflektor als Flächenbahn (100), die aus einer Grundschicht (10) von aus einem Metall ausgebildeten, nebeneinander angeordneten Reflektoren mit darauf aufgebrachten Filterschichten (50;150) aus einem geeigneten metallischen Werkstoff besteht und auf einer Unterseite (10a) und auf einer Oberseite (10b) mit einer Deckschicht (30,40) versehen ist, ausgebildet ist

## Beschreibung

Die Erfindung betrifft einen anordbaren Retroreflektor für die Reflexion von elektromagnetischen Strahlen, der dazu geeignet ist, elektromagnetische Strahlung, die zur nachhaltigen Beeinflussung magnetischer oder sonstiger Datenträger geeignet wäre, durch Reflexion oder Absorption zu zerstören, insbesondere eine Schutzeinrichtung für Datenspeicher.

Bei modernden Rechen- und Datenverarbeitungsanlagen werden Speicher zur Speicherung von Informationen verwendet. Diese Speicher sind beispielsweise in Zentraleinheiten von Datenverarbeitungsanlagen ausgebildet oder auch als Externspeicher. Überlicherweise werden dabei die Gesetzmäßigkeiten des Elektromagnetismus zur Speicherung von Informationen ausgenutzt. So sind Magnetkernspeicher, Magnetbandspeicher, Magnetblasenspeicher, Magnettrommelspeicher u.dgl. bekannt.

In derartigen Speichern und insbesondere in den Festwertspeichern werden oftmals Informationen abgespeichert, die nur noch im Speicher vorliegen und zu denen ein anderweitiger Zugriff nicht mehr möglich ist. Es hat sich daher als Problem gezeigt, daß ein Schutz dieser Speicher gegen eine Zerstörung und damit gegen eine Vernichtung des abgespeicherten Informationsmaterials nur schwer möglich ist. Es ist zwar bereits vorgeschlagen worden, derartige Speicher in Gebäuden in Räumen anzuordnen, in denen eine mechanische Beeinflussung der Speicher weitgehend ausgeschlossen ist; ein wirksamer Schutz gegen eine Beeinflussung oder Zerstörung der Speicher durch die Einwirkung elektromagnetischer Strahlung kann nicht gewährleistet werden.

So ist es möglich, daß, wenn eine Laufzeitröhre entsprechender Leistung in der Nähe eines Datenspeichers betrieben wird, die von der Laufzeitröhre ausgehende elektromagnetische Strahlung das Datenmaterial beeinflußt und/oder zerstört, so daß bei einem erneuten Zugriff zu den Daten dann festgestellt wird, daß die Datenspeicher nur noch unzureichende oder keine Informationen mehr erhalten.

Die Erfindung löst die Aufgabe, einen anordbaren Retroreflektor für die Reflexion von elektromagnetischen Strahlen zu schaffen, der dazu geeignet ist, elektromagnetische Strahlung, die zur nachhaltigen Beeinflussung magnetischer oder sonstiger Datenträger geeignet wäre, durch Reflexion oder Absorption zu zerstören, wobei dieser Retroreflektor im Umgebungsbereich von Datenträgern anordbar sein soll, um eine vollkommene Abschirmung der Datenträger gegenüber einer elektromagnetischen Strahlung zu schaffen.

Zur Lösung dieser Aufgabe wird ein anordbarer Retroreflektor der voranstehend angegebenen Art vorgeschlagen, der erfindungsgemäß so ausgebildet ist, daß der Retroreflektor als Flächenbahn, die aus einer Grundschicht von aus einem Metall ausgebildeten, nebeneinander angeordneten Reflektoren mit darauf aufgebrachten Filterschichten aus einem geeigneten metallischen Werkstoff besteht und auf einer Unterseite und auf einer Oberseite mit einer Deckschicht versehen ist, ausgebildet ist.

Mit diesem Retroreflektor ist die Möglichkeit geschaffen worden, Datenspeicher jeder Art weitestmöglich gegen die Beeinflussung durch elektromagnetische Strahlung zu schützen, da mit einem derartigen Retroreflektor die Retroreflexion der unterschiedlichsten Wellen erreicht wird. Mit den Reflektoren in der Grundschicht wird eine hohe Reflexion der auftreffenden elektromagnetischen Strahlung nach Art der Tripelspiegel in der Optik erreicht. Durch die nebeneinander angeordneten Einzelreflektoren wirken diese jweils als Rückstrahler, wobei lediglich die Verbindungskanten der einzelnen Reflektoren eine diffuse Reflexion ergeben. Um eine Reflexion aller infrage kommenden Wellenlängen z.B. aus dem X-, K- und UK-Wellenbereich zu erreichen, sind auf der Grundschicht entsprechend ausgebildete Filterschichten angeordnet. Mit den oben- und untenseitig angeordneten Deckschichten wird eine zusätzliche Sicherung durch Absorption der Strahlung erreicht.

Eine derart ausgebildete Folie kann je nach Bedarf an jeder Stelle eines Gebäudes und um einen Datenspeicher herum so angeordnet werden, daß eine nahezu sichere Schutzhülle entsteht.

Gemäß einer bevorzugten Ausführungsform des Retroreflektors ist vorgesehen, daß die Grundschicht als Metallfolie oder Metallblech mit darin nebeneinander ohne Zwischenräume angeordneten, pyramidenspitzenförmigen Einziehungen mit drei Begrenzungsflächen ausgebildet ist, wobei die Begrenzungsflächen einer jeden Einziehung an ihren aneinanderliegenden Kanten einen Winkel von α = 90° zueinander aufweisen.

Die auf diese Weise ausgebilldeten Einzelreflektoren , bei denen drei in einer Ecke zusammenstoßende Kanten rechte Winkel zueinander bilden, gewährleisten, daß jeder einzelne auftreffende elektromagnetische Strahl an allen drei Flächen reflektiert und parallel zu seiner Einfallrichtung zurückläuft. Dabei kann vorge sehen sein, daß die die einzelnen Reflektoren aufweisende Grundschicht durch Stanzen, Tiefziehen, Pressen od.dgl. einer Metallfolie oder eines Metallbleches hergestellt ist.

Bevorzugterweise ist vorgesehen, daß die Filterschichten zur Ausbildung eines breitbandigen X-,K- und UK-Wellenfilters in ihrer Dicke entsprechend bemessen sind und aus einem Metall oder Edelmetall bestehen. Hierdurch ist eine spezielle Anpassung der Filterschichten an die Eigenschaften der zu erwartenden und zu reflektierenden Strahlung möglich, wobei die Filterschichten bevorzugterweise aus Chrom, Messing, Silber und/oder Mu-Metall bestehen. Es kann dabei vorgesehen sein, daß die Filterschichten einzeln als vorgefertigte Folien auf der Grundschicht angeordnet werden oder daß sie durch Aufdampfen auf die Grundschicht ausgebildet werden. Bevorzugterweise werden die Deckschichten in gleicher Weise ausgebildet.

Gemäß einer weiteren bevorzugten Ausführungsform ist vorgesehen, daß die Flächenbahn zur Anordnung an Gebäudewänden und -decken als mit zur Anordnung an einer Wand geeigneter unterer Deckschicht und/oder mit zur Anordnung einer Wandtapete oder Wandfarbe auf der Flächenbahn geeigneten oberen Deckschicht ausgebildeten und flächendeckend anordbaren Folienbahn ausgebildet ist. Mit dieser Ausbildung ist es möglich, die Flächenbahn anstelle einer Raumtapete auf den Raumwänden oder -decken anzuordnen und hierauf die übliche Tapete anzubringen. Dadurch wird die optische Gestalt der Wände und Decken von Speichereinheiten beinhaltenden Räumen nicht geändert, jedoch ist ein hoher Schutz gewährleistet. Auch ist die Anbringung der Flächenbahn beispielsweise auf Türen auf diese Weise möglich.

Gemäß einer weiteren bevorzugten Ausführungsform ist vorgesehen, daß die Flächenbahn zur Anordnung auf Gebäudeböden als mit zur Anordnung und Befestigung an einem Boden geeigneter unterer Deckschicht und mit zur Anordnung eines Teppichflors geeigneter oberer Deckschicht und mit zur Aufnahme von statischen Belastungskräften ausgebildeter Grundschicht ausgebildete und flächendeckend anordbare Folienbahn ausgebildet ist.

Bei dieser Ausbildung der Flächenbahn kann diese anstelle eines Teppichbodens angeordnet und auf ihr der oder die zu schützenden Datenspeicher aufgestellt werden. So ist mit einfachen Mitteln eine umfassende Anordnung einer Schutzhülle in einem Gebäuderaum möglich, ohne daß das Äußere dieser Räume verändert oder eine Behinderung oder Beeinträchtigung der in dem Raum tätigen Personen eintritt.

Im folgenden wird der Gegenstand der Erfindung in den Zeichnungen erläutert. Es zeigt
Fig. 1 in einer schaubildlichen Darstellung einen anordbaren Retroreflektor,
Fig. 2 in einer senkrechten Schnittdarstellung gemäß Linie II-II in Fig. 1 den anordbaren Retroreflektor,
Fig. 3 in einer vergrößerten Ausschnittsdarstellung ein Reflexionselement, und
Fig. 4 in einer Ansicht von oben das Reflexionselement gemäß Fig. 3.

In Fig. 1 und 2 ist die Flächenbahn mit 100 bezeichnet, die aus einer Grundschicht 10 besteht, auf der die entweder als Folien 50 oder als aufgedampfte Schichten 150 ausgebildeten Filterschichten angeordnet sind. Oben- und untenseitig sind die entsprechenden Deckschichten 30,40 ausgebildet, die als Absorptionsschichten dienen.

In den Fig. 3 und 4 ist ein Reflektorelement 20 aus der Grundschicht 10 dargestellt, wobei der Reflektor 20 in der Grundschicht 10 beispielsweise durch Tiefziehen ausgebildet sein kann. Der Reflektor 20 ist dabei als Einziehung in der Grundschicht 10 ausgebildet, wobei diese Einziehung pyramidenspitzenförmig mit drei Begrenzungsflächen 21,22,23 ausgebildet ist. Diese Begrenzungsflächen 21,22,23 weisen an ihren aneinanderliegenden Kanten 21a,23a; 21b,22a; 22b,23b zueinander einen Winkel von genau α =90° auf. Durch diese Anordnung der Begrenzungs- oder Einziehungsflächen ist die Totalreflexion der auftreffenden elektromagnetischen Strahlung gewährleistet. Im Bereich der Reflektoren 20 sind die Filterschichten 50;150 die Begrenzungsflächen 21,22,23 bedeckend angeordnet bzw. durch Aufdampfen ausgebildet. Die Reflektoren 20 in der Grundschicht 10 sind, wie in den Fig. 1 und 2 erkennbar, direkt nebeneinanderliegend angeordnet,so daß sich eine für die elektromagnetische Strahlung schwer durchdringbare Schicht ergibt, auf der die zusätzlichen Filterschichten 50;150 angeordnet sind. Oberhalb ist die Grundschicht 10 mit der Deckschicht 30 abgedeckt, die so ausgebildet ist, daß auf ihr eine Wandtapete aufgeklebt oder eine Wandfarbe aufgebracht weden kann. Die untere Deckschicht 40 kann entweder mit einem üblichen Tapetenkleister oder einem anderen geeigneten Klebstoff auf Wänden, Fußböden oder Decken angeordnet werden ; sie kann auch mit einer selbstklebenden Beschichtung versehen sein. Es ist auch möglich, in der Grundschicht 10 Verstärkungen einzubauen, mit denen gewährleistet ist, daß die Flächenbahn 100 entsprechende statische oder dynamische Belastungen aufnehmen kann.

Wird ein mit Retroreflektoren ausgebildeter Raum von außen mit Mikrowellen beaufschlagt, dann besteht wohl die Möglichkeit, bei einer entsprechenden Rundum-Anordnung von Detektoren zu messen, daß eine Strahlung kommt, jedoch ist nicht feststellbar, aus welcher Richtung bzw. unter welchem Winkel die Strahlung kommt. Wenn dagegen die Energie oder Strahlung mit gleicher Energie und nahezu unter dem gleichen Winkel zurückgeschickt wird, dann werden die Gegenstände bzw. wird auch die Umgebung des Senders von dieser Energie getroffen, was einer normalen Radarortung entspricht. Ist der Sender beleuchtet und ist eine Rundumempfangseinrichtung vorhanden, dann kann die vom Sender reflektierte, d.h. vom Sender geht die Strahlung erst auf den Retroreflektor und reflektiert zurück zum Sender, Strahlung geortet werden. Es ist auf diese Weise der Ort ermittelbar, an dem sich der Sender befindet. Ein Außenstehender bzw. Unbefugter schickt einen Mikrowellenstrahl auf die Datenmatte, also auf die Abschirmfolie in Form des Retroreflektors. Dieser schickt die Strahlung gerichtet zum Sender zurück, dieser reflektiert diffus und somit kann außerhalb der mit Retroreflektoren ausgestalteten bzw. umgebenen Kammer oder eines Raumes unter Verwendung einer außerhalb des geschlossenen Raumes angeordneten richtungsabhängigen Empfangsantenne festgestellt werden, aus welcher Richtung ein Strahl gesendet wird, der somit lokalisiert werden kann.

## Patentansprüche

1. Anordbarer Retroreflektor für die Reflexion von elektromagnetischen Strahlen, der dazu geeignet ist, elektromagnetische Strahlung, die zur nachhaltigen Beeinflussung magnetischer oder sonstiger Datenträger geeignet wäre, durch Reflexion oder Absorption zu zerstören, dadurch gekennzeichnet, daß der Retroreflektor als Flächenbahn (100), die aus einer Grundschicht (10) von aus einem Metall ausgebildeten, nebeneinander angeordneten Reflektoren (20) mit darauf aufgebrachten Filterschichten (50;150) aus einem geeigneten metallischen Werkstoff besteht und auf einer Unterseite (10a) und auf einer Oberseite (10b) mit einer Deckschicht (30,40) versehen ist, ausgebildet ist.

2. Anordbarer Retroreflektor nach Anspruch 1, dadurch gekennzeichnet, daß die Grundschicht als Metallfolie (10) oder Metallblech mit darin nebeneinander ohne Zwischenraum angeordneten, pyramidenspitzenförmigen Einziehungen (20) mit drei Begrenzungsflächen (21,22,23) ausgebildet ist, wobei die Begrenzungsflächen (21,22,23) einer jeden Einziehung (20) an ihren aneinanderliegenden Kanten (21a,23a;21b,22a;22b,23b) einen Winkel von α =90° zueinander aufweisen.

3. Anordbarer Retroreflektor nach Anspruch 1 oder 2, dadurch gekennzeichnet, daß die Grundschicht (10) durch Stanzen, Tiefziehen, Pressen od.dgl. einer Metallfolie oder eines Metallbleches hergestellt ist.

4. Anordbarer Retroreflektor nach einem der Ansprüche 1 bis 3, dadurch gekennzeichnet, daß die Filter schichten (50;150) zur Ausbildung eines breitbandigen X-,K- und UK-Wellenfilters in ihrer Dicke entsprechend bemessen sind und aus einem Metall oder Edelmetall bestehen.

5. Anordbarer Retroreflektor nach Anspruch 4, dadurch gekennzeichnet, daß die Filterschichten (50;150) aus Chrom, Messing, Silber und/oder Mumetall od.dgl. bestehen.

6. Anordbarer Retroreflektor nach Anspruch 5, dadurch gekennzeichnet, daß die Filterschichten als vorgefertigte Folien (50) oder durch Aufdampfen (150) auf die Grundschicht (10) aufgebracht sind.

7. Anordbarer Retroreflektor nach einem der Ansprüche 1 bis 6, dadurch gekennzeichnet, daß die Deckschichten (30,40) aus einem zur Absorption magnetischer Strahlung geeigneten Kunststoff, Metall oder Edelmetall bestehen und als vorgefertigte Folien oder durch Aufdampfen aufgebracht sind.

8. Anordbarer Retroreflektor nach einem der Ansprüche 1 bis 7, dadurch gekennzeichnet, daß die Flächenbahn (100) zur Anordnung an Gebäudewänden und -decken als mit zur Anordnung an einer Wand geeigneter unterer Deckschicht (40) und/oder mit zur Anordnung einer Wandtapete oder Wandfarbe auf der Flächenbahn (100) geeigneten oberen Deckschicht (30) ausgebildeten und flächendeckend anordbaren Folienbahn ausgebildet ist.

9. Anordbarer Retroreflektor nach einem der Ansprüche 1 bis 7, dadurch gekennzeichnet, daß die Flächenbahn (100) zur Anordnung auf Gebäudeböden als mit zur Anordnung und Befestigung an einem Boden geeigneter unterer Deckschicht und mit zur Anordnung eines Teppichflors geeigneter oberer Deckschicht und mit zur Aufnahme von statischen Belastungskräften ausgebildeter Grundschicht ausgebildete und flächendeckend anordbare Folienbahn ausgebildet ist.

10. Anordbarer Retroreflektor nach einem der Ansprüche 1 bis 7, dadurch gekennzeichnet, daß die Flächenbahn (100) als Reflektor für von einem Sender ausgesandte Strahlung zur Erfassung und Ortung des Senders durch Reflexion der auf die Flächenbahn (100) auftreffenden Strahlung an den Sender und diffuser Reflexion der Strahlung vom Sender auf richtungsabhängige Empfangsantennen vermittels dieser verwendet wird.
